# EUROPÄISCHE PATENTSCHRIFT

(11) **EP 2 507 139 B1**
(45) Veröffentlichungstag und Bekanntmachung des Hinweises auf die Patenterteilung: **24.02.2016**
(21) Anmeldenummer: 09801181.0
(22) Anmeldetag: 03.12.2009
(51) Int. Cl.: B65D 5/48, B65D 5/50, B65D 25/10, B65D 81/113, B65D 85/68

(54) **FLEXIBLE VERSANDVERPACKUNG**
FLEXIBLE SHIPMENT PACKAGING
EMBALLAGE D'ENVOI FLEXIBLE

(43) Veröffentlichungstag der Anmeldung: 10.10.2012
(73) Patentinhaber: Siemens Aktiengesellschaft, 80333 München (DE)
(72) Erfinder: BABEY, Matthias, 14480 Potsdam (DE); GRAUMÜLLER, Gerhard, 07551 Gera (DE); JUNGBLUTH, Matthias, 12681 Berlin (DE); KRANNIG, Reinhard, 07616 Bürgel (DE); KÖPPEN, Carsten, 13591 Berlin (DE); TRÄNKLE, Volker, 70565 Stuttgart (DE); WENDT, Gunther, 13591 Berlin (DE); WILKENHÖNER, Rolf, 14532 Kleinmachnow (DE)
(86) Internationale Anmeldenummer: PCT/EP2009/066343
(87) Internationale Veröffentlichungsnummer: WO 2011/066859

(56) Entgegenhaltungen:
- EP-A1- 1 645 525
- EP-A2- 1 801 024
- US-A- 4 826 012
- US-A- 5 628 403

## Beschreibung

Die Erfindung betrifft eine Versandverpackung für längliche Bauteile, insbesondere Turbinenschaufeln, gemäß dem Oberbegriff des Anspruchs 1.

Längliche Bauteile wie Turbinenschaufeln werden zusammen mit dem Rotor der Turbine eingebaut verschickt.

Während des Servicegeschäfts werden Turbinenschaufeln wieder aufgearbeitet und wieder zu den technischen Anlagen in aller Welt zurück verschickt. Dies können auch neue Turbinenschaufeln sein, die alte ersetzen oder wieder aufgearbeitete Turbinenschaufeln.

Die gattungsgemäße EP 1 645 525 A1 weist eine Verpackung für Turbinenschaufeln auf, wobei die Turbinenschaufel vollständig durch aufblasbare Trennelemente gehalten wird.

Die Turbinenschaufeln weisen Schutzschichten auf, die beim Transport nicht beschädigt werden sollen.

Es ist daher Aufgabe der Erfindung oben genanntes Problem zu lösen.

Die Aufgabe wird gelöst durch eine Versandverpackung gemäß Anspruch 1.

Der Vorteil besteht in der Flexibilität der Aufnahme verschiedener Typen von Bauteilen.

In den Unteransprüchen sind weitere vorteilhafte Maßnahmen aufgelistet, die beliebig miteinander kombiniert werden können, um weitere Vorteile zu erzielen.

Es zeigen:
- Figur 1 - 11: Elemente einer Versandverpackung,
- Figur 12: eine Turbinenschaufel.

Die Beschreibung und die Zeichnung stellen nur Ausführungsbeispiele der Erfindung dar.

Die länglichen Bauteile können Ringsegmente oder Brennkammerbauteile von Gasturbinen oder vorzugsweise Turbinenschaufeln 120, 130 sein, für die die Erfindung nur beispielhaft näher erläutert wird.

Die Schaufeln 120, 130, die verpackt und verschickt werden, können Turbinenschaufeln von Gasturbinen, Dampfturbinen oder Luftfahrzeugturbinen sein.
Ebenso eignet sich die Versandverpackung 1 zum Transport innerhalb eines Werkes oder zwischen Zulieferern und Werk.

Die Schaufeln 120, 130 können Leit- oder Laufschaufeln aus der ersten, zweiten, dritten oder vierten Reihe von Turbinen oder von allen Reihen einer Turbine sein.
Dabei unterscheidet man zwischen Lauf- und Leitschaufeln, wobei die Leitschaufeln 130 in der Regel eine obere und untere Plattform aufweisen. Die Laufschaufeln 120 weisen oft jedoch nur eine untere Plattform 403 auf.

In Figur 1 ist eine Außenverpackung 4 einer Versandverpackung 1 dargestellt.
Die Außenverpackung 4 besteht vorzugsweise aus HDPE und weist außen am Boden vorzugsweise Kufen 6, insbesondere drei Kufen 6 auf. Boden bedeutet unten.
Ebenso weist sie 4 vorzugsweise zur Kennzeichnung der Versandeinheit außen eine selbstklebende Dokumententasche auf. Für die Versandverpackung ist ein Außendeckel (nicht dargestellt) vorhanden, der oben die Außenverpackung 4 passend abdeckt. Außendeckel bedeutet oben.

Die Versandverpackung 1 ist vorzugsweise flammenhemmend ausgebildet.

In den Innenraum 7 der Außenverpackung 4 gelangt zumindest eine Innenverpackung 10', 10", 10"',... die in den Figuren 2, 3, 4, 5, 6, 7, 8, 9, 10 oder 11 dargestellt ist.
Vorzugsweise kann die Innenverpackung 10', 10", 10"',... gemäß den Figuren 2 - 11 in mehreren Lagen in die Außenverpackung 4 eingesetzt werden.

Figur 2 zeigt ein erstes Ausführungsbeispiel für eine Innenverpackung 10', vorzugsweise für kleinere (1./2. Reihe der Turbine) Turbinenschaufeln 120, 130.

Die Turbinenbauteile 120, 130 werden einzeln oder zu zweit in ein Fach 25', 25", ... eines Steckgefaches 13' (Gittergefache) angeordnet, aber immer so, dass sie 120, 130 sich nicht berühren.
Die Steckgefache 13', 13", 13"' bestehen vorzugsweise aus PP-Trilaminat.

Vorzugsweise sind es nicht mehr als zwei Bauteile 120, 130 pro Fach 25', 25", ....
Die Schaufeln 120, 130 werden in dem Fach 25', 25", stehend gehalten, vorzugsweise fixiert.

Die Fächer 25', 25" weisen, vorzugsweise jeweils am Boden, eine Aufnahme 19, 22 auf, in die das Turbinenbauteil 120, 130 eingeführt wird. Die Aufnahme 19, 22 (Fig. 2 - 11) hat erfindungsgemäß denselben Querschnitt wie die Fächer 25', 25", der Figuren 2 - 11.
Die Aufnahmen 19, 22 (Fig. 4, 6, 8) sind vorzugsweise separate Module der Innenverpackung 10', 10", ....

Die Schaufeln 120, 130 werden in diesem Beispiel in einem Fach 25', 25" durch die Aufnahme 19, 22 stehend fixiert.

In jedem Fach 25', 25" ist eine Aufnahme 19 für Turbinenschaufeln vorzugsweise des gleichen Typs vorhanden. Es können aber in einem Steckgefache 13' verschiedene Aufnahmen 19, 22 für verschiedene Turbinenschaufeln 120, 130 vorhanden sein.

Eine Aufnahme 19, 22 kann zwei Schaufeln 120, 130 aufnehmen, kann aber auch nur mit einer Schaufel 120, 130 bestückt werden (Fig. 4), auch wenn die Aufnahme 19, 22 zwei Schaufeln 120, 130 aufnehmen könnte (Fig. 6).

Die Aufnahme 19, 22 (Fig. 4, 6, 8) besteht erfindungsgemäß aus einem Kunststoffschaum, vorzugsweise PE-Schaum. Diese Schaufelaufnahme 19, 22 kann ein oder zwei Schaufeln 120, 130 aufnehmen.

Bei einer Laufschaufel 120 weist die Schaufelaufnahme 19 eine Vertiefung 19' auf, die vorzugsweise gemäß dem Schaufelfuß 400, vorzugsweise tannenbaumförmig ausgebildet und vorzugsweise von der Seite in die Schaufelaufnahme 19 geschoben werden kann. Die Schaufelaufnahme 19 hat also eine seitliche 19" und obere 19"' Öffnung.
Die Schaufelaufnahme 19 (Fig. 4, 6, 8) stellt vorzugsweise ein Negativ eines Bereichs (Schaufelfuß 400) des Turbinenbauteils 120, 130 dar.
Das Turbinenbauteil 120 (oder mehrere) wird vorzugsweise zuerst in die Aufnahme 19 eingeführt und dann zusammen in das Fach 25', 25" des Steckgefaches 13' eingebracht.

Bei Leitschaufeln 130 mit zwei Plattformen wird die Leitschaufel 130 von oben in eine Öffnung 22' der Schaufelaufnahme 22 gestellt. Die Schaufelaufnahme 22 hat also vorzugsweise nur eine obere Öffnung 22'.

Die Schaufelplattformen 403 sind vorzugsweise innerhalb der Aufnahme 19, 22 angeordnet, d.h. sie 120, 130 ragen nicht über die Aufnahmen 19, 22 hinaus.

Auf das Steckgefache 13' gelangt vorzugsweise ein Steckgefachedeckel 16, der die Turbinenschaufel 120, 130 vorzugsweise zusätzlich fixiert. Der Steckgefachedeckel 16 ist vorzugsweise nur eine Platte. Die Fixierung 17 erfolgt vorzugsweise durch eine Lage aus einem Schaum (siehe auch Fig. 6, 10) an der Unterseite des Steckgefachedeckels 16, der sich in das Ende der Turbinenschaufel 120, 130 eindrückt.

Fig. 5 zeigt eine Aufsicht auf Fig. 2. Die Innenverpackung 10' weist also zumindest auf: ein Steckgefache 13', Aufnahmen 19, 22 und verschiedene Deckel (Fig. 3, 4, 8), hier Steckgefachedeckel 16.

In Fig. 10 ist die Aufsicht auf eine Unterseite des Steckgefachedeckels 16 gezeigt.
Die Fixierung 17 ist durch mehrere Quader oder Kuben 17', 17" ausgebildet, die genau in ein Fach 25', 25", 25"' passen. Somit liegt der Steckgefachedeckel 16 vorzugsweise direkt auf dem Steckgefache 13', 13", 13"' auf und die Fixierung 17', 17", ... ragt in die Fächer 25', 25", ... hinein.

In Figur 3 ist eine weitere erfindungsgemäße Innenverpackung 10" gezeigt, die vorzugsweise für längere Turbinenschaufeln mit nur einer Plattform verwendet wird, insbesondere für Laufschaufeln 120.
Das Steckgefache 13" füllt in der Ebene ebenfalls den Innenraum 7 der Außenverpackung aus.
Die Laufschaufel 120 ist hängend fixiert, vorzugsweise wird sie mittels einer Aufhäng-Konturplatte 31 fixiert. Die Aufhäng-Konturplatte 31 weist eine Öffnung 32 auf, durch die die Schaufel 120 mit der Schaufelspitze 415 zuerst eingeführt wird.
Die Aufhäng-Konturplatte 31 ist vorzugsweise einteilig und liegt vorzugsweise auf dem Steckgefache 13" auf oder ist fest verbunden mit dem Steckgefache 13".
Die Schaufel 120 wird durch die Aufhäng-Konturplatte 31 hindurch in das Fach 25' des Steckgefaches 13" eingeführt, wobei die Plattform 403 auf der Aufhäng-Konturplatte 31 aufliegt oder zumindest über sie 31 hinausragt.
Die Schaufelfüße 400 ragen aus der Konturplatte 31 heraus und können durch einen Schutzdeckel 18 bedeckt werden, auf den ein weiteres Steckgefache gelegt werden kann.
Der Schutzdeckel 18 weist vorzugsweise keine Mittel zur Fixierung auf.
Da das Schaufelblatt 406 der Turbinenschaufel 120, 130 verwunden ist, ist die Öffnung 32 in der Aufhäng-Konturplatte 31 entsprechend breiter als der Querschnitt des Schaufelblatts 406 ausgebildet, so dass sie das Schaufelblatt 406 beim Einführen der Schaufel 120 in eine definierte Endlage führt und dort hält.
Am Ende des Faches 25' ist vorzugsweise eine Aufnahme 22""' vorhanden, die das Ende der Turbinenschaufel 120 fixiert. Die Aufnahme 22""' ist vorzugsweise schaumartig.

In Figur 4 ist eine weitere erfindungsgemäße Innenverpackung 10"', insbesondere für lange Leitschaufeln 130 mit zwei Plattformen dargestellt.
Die Leitschaufeln 130 sind innerhalb eines Steckgefaches 13"' stehend fixiert.
Am Boden des Faches 25', ist ebenfalls eine Aufnahme 22", aus einem Schaum, vorhanden, in der die Leitschaufel 130 von oben hineingesteckt wird. Die Aufnahme 22" weist nur eine obere Öffnung 22"' auf.
Auf das Steckgefache 13"' wird dann eine Konturplatte 37 gebracht.
Die Konturplatte 37 weist vorzugsweise zumindest eine Öffnung 39 auf, die die obere Plattform der Turbinenschaufel 120 umschließt und dadurch das andere Ende der Turbinenschaufel 130 oben stabilisiert.
Hier kann ebenfalls noch ein Schutzdeckel (wie in Fig. 3) verwendet werden.

Figur 6 zeigt eine detaillierte Darstellung von Figur 2 mit dem Schaum 17, der zur Fixierung des Bauteils 120, 130 dient. Die Fixierung 17 ist eine rillenförmige oder wellenförmige Anordnung aus einem Schaum. Dies ist vorzugsweise ein PE-Schaum, der eine Wellenstruktur aufweist.

Die Turbinenbauteile 120, 130 werden einzeln oder zu zweit in ein Fach 25', des Stechgefaches 13'. 13" angeordnet, aber immer so, dass sie sich nicht berühren.

Figur 7 zeigt eine detaillierte Darstellung für eine Laufschaufel 130 in einem Fach 25' eines Steckgefaches 13"'.
Das Laufschaufelblatt 406 steht senkrecht in dem Fach 25', d.h. die Aufnahme 50 ist dementsprechend angepasst und weist eine schräg verlaufende Oberfläche auf. Senkrecht bedeutet: die Längsachse der Turbinenschaufel 130 steht senkrecht auf dem Boden in dem Steckgefache 13"'.
Liegend bedeutet, dass die Längsachse parallel zum Boden des Steckgefaches verläuft (Figur 8).
In dem Fach 25' ist eine untere Aufnahme 50 und eine obere Aufnahme 53 vorhanden, die das Turbinenteil 120 an ihren Enden, hier den Plattformen 403, umgreifen.
Die Aufnahme 53 ist quasi eine speziell vorgeformte Fixierung 17', 17", ... gemäß Figur 6.
Hier kann ebenso ein Steckgefachedeckel 16 verwendet werden. Die Aufnahmen 50, 53 können als separate Module der Innenverpackung 10', 10", ... ausgebildet sein, aber auch im Fach 25' fest angeordnet sein oder an dem Steckgefachedeckel 16 (53 an 16) befestigt sein.

In Figur 8 gibt es zwei Aufnahmen 41, 44, die seitlich nebeneinander in einem Fach 25' des Steckgefaches 13' angeordnet sind.
Dazu sind zwei seitliche Aufnahmen 41, 44 vorhanden.

Die seitlichen Aufnahmen 41, 44 müssen sich im Fach 25', 25", ... nicht berühren.

In einem einzigen Steckgefache 13', ... können Bauteile 120, 130 liegend (Fig. 8) und stehend (z.B. Fig. 7) angeordnet sein.

Die Versandverpackung 1 kann mehrere Lagen von Steckgefachen 13', 13", 13"' mit Stechgefachedeckel 16, Schutzdeckel 18 oder Konturplatten 31 aufweisen.

Ebenso kann vorzugsweise durch separierte Blöcke 47', 47" auf der Seite einer Einlage 49, die dem Außendeckel direkt gegenüber liegt, der Druck des Außendeckels auf die Steckgefache 13', 13", ... weitergeleitet werden, damit diese sich nicht bewegen können. Die Einlage 49 wird vorzugsweise nur einmal zu oberst verwendet.
Der Außendeckel wird mit der Außenverpackung 4 vorzugsweise durch Gurte verzurrt.
Zwischen den Blöcken 47', 47" können technische Unterlagen und Begleitpapiere mit versendet werden, wobei die Blöcke 47', 47" so angeordnet sind, dass sie eine Fläche für die Unterlagen begrenzen und die Unterlagen in der Ebene halten.

Die Steckgefache 13', 13" sind vom Aufbau und Zusammenbau her aus dem Stand der Technik bekannt.
Die Ausdehnung der Steckgefache 13', 13", ... in der Ebene ist so bemessen, dass es bündig in den Innenraum 7 der Außenverpackung 4 passt.

Figur 11 zeigt eine weitere Ausgestaltung der Erfindung. Hier werden Verstärkungen 60 für die Steckgefache 13', 13", ... der oben bereits beschriebenen Steckgefache 13', 13", ... verwendet.

Die Verstärkungen 60 erstrecken sich vorzugsweise über die gesamte Breite oder Tiefe des Steckgefaches 13' und sind ebenso plattenförmig wie die Elemente des Steckgefaches 13' ausgebildet, jedoch nicht so hoch, so dass sie sich über die ganze Tiefe des Steckgefaches 13' erstrecken.

Die Verstärkungen 60 haben entsprechende Einkerbungen um sie in entsprechende Einkerbungen des Steckgefaches 13' einzustecken, so dass die oberste Kante der Verstärkung 60 mit der obersten Kante des Steckgefaches 13' vorzugsweise abschließt.

So können sich die Seitenwände der Fächer 25', 25", ... weniger verbiegen und sind starrer.

Die Figur 12 zeigt in perspektivischer Ansicht eine Laufschaufel 120 oder Leitschaufel 130 einer Strömungsmaschine, die sich entlang einer Längsachse 121 erstreckt.

Die Strömungsmaschine kann eine Gasturbine eines Flugzeugs oder eines Kraftwerks zur Elektrizitätserzeugung, eine Dampfturbine oder ein Kompressor sein.

Die Schaufel 120, 130 weist entlang der Längsachse 121 aufeinander folgend einen Befestigungsbereich 400, eine daran angrenzende Schaufelplattform 403 sowie ein Schaufelblatt 406 und eine Schaufelspitze 415 auf.
Als Leitschaufel 130 kann die Schaufel 130 an ihrer Schaufelspitze 415 eine weitere Plattform aufweisen (nicht dargestellt).

Im Befestigungsbereich 400 ist ein Schaufelfuß 183 gebildet, der zur Befestigung der Laufschaufeln 120, 130 an einer Welle oder einer Scheibe dient (nicht dargestellt).
Der Schaufelfuß 183 ist beispielsweise als Hammerkopf ausgestaltet. Andere Ausgestaltungen als Tannenbaum- oder Schwalbenschwanzfuß sind möglich.
Die Schaufel 120, 130 weist für ein Medium, das an dem Schaufelblatt 406 vorbeiströmt, eine Anströmkante 409 und eine Abströmkante 412 auf.

Bei herkömmlichen Schaufeln 120, 130 werden in allen Bereichen 400, 403, 406 der Schaufel 120, 130 beispielsweise massive metallische Werkstoffe, insbesondere Superlegierungen verwendet.
Solche Superlegierungen sind beispielsweise aus der EP 1 204 776 B1, EP 1 306 454, EP 1 319 729 A1, WO 99/67435 oder WO 00/44949 bekannt.
Die Schaufel 120, 130 kann hierbei durch ein Gussverfahren, auch mittels gerichteter Erstarrung, durch ein Schmiedeverfahren, durch ein Fräsverfahren oder Kombinationen daraus gefertigt sein.

Werkstücke mit einkristalliner Struktur oder Strukturen werden als Bauteile für Maschinen eingesetzt, die im Betrieb hohen mechanischen, thermischen und/oder chemischen Belastungen ausgesetzt sind.
Die Fertigung von derartigen einkristallinen Werkstücken erfolgt z.B. durch gerichtetes Erstarren aus der Schmelze. Es handelt sich dabei um Gießverfahren, bei denen die flüssige metallische Legierung zur einkristallinen Struktur, d.h. zum einkristallinen Werkstück, oder gerichtet erstarrt.
Dabei werden dendritische Kristalle entlang dem Wärmefluss ausgerichtet und bilden entweder eine stängelkristalline Kornstruktur (kolumnar, d.h. Körner, die über die ganze Länge des Werkstückes verlaufen und hier, dem allgemeinen Sprachgebrauch nach, als gerichtet erstarrt bezeichnet werden) oder eine einkristalline Struktur, d.h. das ganze Werkstück besteht aus einem einzigen Kristall. In diesen Verfahren muss man den Übergang zur globulitischen (polykristallinen) Erstarrung meiden, da sich durch ungerichtetes Wachstum notwendigerweise transversale und longitudinale Korngrenzen ausbilden, welche die guten Eigenschaften des gerichtet erstarrten oder einkristallinen Bauteiles zunichte machen.
Ist allgemein von gerichtet erstarrten Gefügen die Rede, so sind damit sowohl Einkristalle gemeint, die keine Korngrenzen oder höchstens Kleinwinkelkorngrenzen aufweisen, als auch Stängelkristallstrukturen, die wohl in longitudinaler Richtung verlaufende Korngrenzen, aber keine transversalen Korngrenzen aufweisen. Bei diesen zweitgenannten kristallinen Strukturen spricht man auch von gerichtet erstarrten Gefügen (directionally solidified structures).
Solche Verfahren sind aus der US-PS 6,024,792 und der EP 0 892 090 A1 bekannt.

Ebenso können die Schaufeln 120, 130 Beschichtungen gegen Korrosion oder Oxidation aufweisen, z. B. (MCrAlX; M ist zumindest ein Element der Gruppe Eisen (Fe), Kobalt (Co), Nickel (Ni), X ist ein Aktivelement und steht für Yttrium (Y) und/oder Silizium und/oder zumindest ein Element der Seltenen Erden, bzw. Hafnium (Hf)). Solche Legierungen sind bekannt aus der EP 0 486 489 B1, EP 0 786 017 B1, EP 0 412 397 B1 oder EP 1 306 454 A1.
Die Dichte liegt vorzugsweise bei 95% der theoretischen Dichte.
Auf der MCrAlX-Schicht (als Zwischenschicht oder als äußerste Schicht) bildet sich eine schützende Aluminiumoxidschicht (TGO = thermal grown oxide layer).

Vorzugsweise weist die Schichtzusammensetzung Co-30Ni-28Cr-8A1-0,6Y-0,7Si oder Co-28Ni-24Cr-10Al-0,6Y auf. Neben diesen kobaltbasierten Schutzbeschichtungen werden auch vorzugsweise nickelbasierte Schutzschichten verwendet wie Ni-10Cr-12Al-0,6Y-3Re oder Ni-12Co-21Cr-11Al-0,4Y-2Re oder Ni-25Co-17Cr-10Al-0,4Y-1,5Re.

Auf der MCrAlX kann noch eine Wärmedämmschicht vorhanden sein, die vorzugsweise die äußerste Schicht ist, und besteht beispielsweise aus ZrO₂, Y₂O₃-ZrO₂, d.h. sie ist nicht, teilweise oder vollständig stabilisiert durch Yttriumoxid und/oder Kalziumoxid und/oder Magnesiumoxid.
Die Wärmedämmschicht bedeckt die gesamte MCrAlX-Schicht. Durch geeignete Beschichtungsverfahren wie z.B. Elektronenstrahlverdampfen (EB-PVD) werden stängelförmige Körner in der Wärmedämmschicht erzeugt.

Andere Beschichtungsverfahren sind denkbar, z.B. atmosphärisches Plasmaspritzen (APS), LPPS, VPS oder CVD. Die Wärmedämmschicht kann poröse, mikro- oder makrorissbehaftete Körner zur besseren Thermoschockbeständigkeit aufweisen. Die Wärmedämmschicht ist also vorzugsweise poröser als die MCrAlX-Schicht.

Wiederaufarbeitung (Refurbishment) bedeutet, dass Bauteile 120, 130 nach ihrem Einsatz gegebenenfalls von Schutzschichten befreit werden müssen (z.B. durch Sandstrahlen). Danach erfolgt eine Entfernung der Korrosions- und/oder Oxidationsschichten bzw. -produkte. Gegebenenfalls werden auch noch Risse im Bauteil 120, 130 repariert. Danach erfolgt eine Wiederbeschichtung des Bauteils 120, 130 und ein erneuter Einsatz des Bauteils 120, 130.

Die Schaufel 120, 130 kann hohl oder massiv ausgeführt sein. Wenn die Schaufel 120, 130 gekühlt werden soll, ist sie hohl und weist ggf. noch Filmkühllöcher 418 (gestrichelt angedeutet) auf.

## Patentansprüche

1. Versandverpackung (1) für längliche Bauteile, insbesondere für Turbinenbauteile,
ganz insbesondere für Turbinenschaufeln (120, 130),
die (1) aufweist:
eine stabile Außenverpackung (4) aus einem offenen Behälter
und
einen Außendeckel dafür (4),
einen Innenraum (7) der Außenverpackung (4),
in dem (7) zumindest eine Innenverpackung (10', 10", 10"') vorhanden ist,
wobei die Innenverpackung (10', 10", 10"') zumindest ein Steckgefache (13', 13", 13"') und
Mittel (19, 22, 31, 41, 44, 50, 53) zur Fixierung der Bauteile (120, 130) in dem Steckgefache (13', 13", 13"') aufweist,
bei der das Steckgefache (13', 13", 13"') mehrere Fächer (25', 25") aufweist, **dadurch gekennzeichnet, daß**
in einem Fach (25', 25") des Steckgefaches (13) als Mittel zur Fixierung eine separate Aufnahme (19, 22, 22", 50) zur Halterung für
das Bauteil (120, 130) vorhanden ist,
die aus einem Schaum,
vorzugsweise aus einem Polyethylen-Schaum, besteht,
und die Aufnahme (19, 22) denselben Querschnitt hat wie die Fächer (25', 25"),
so dass die Aufnahme (19, 22) durch die Fächer (25', 25") fixiert wird.

2. Versandverpackung nach Anspruch 1,
bei der die Bauteile (120, 130) in dem Steckgefache (13', 13", 13"') stehend gehalten,
insbesondere fixiert werden.

3. Versandverpackung nach Anspruch 1 oder 2,
bei der die Bauteile (120, 130) in dem Steckgefaches (13', 13", 13"') hängend gehalten,
insbesondere fixiert werden.

4. Versandverpackung nach Anspruch 1, 2 oder 3,
bei der die Bauteile (120, 130) in dem Steckgefache (13', 13", 13"') liegend gehalten werden,
insbesondere fixiert werden.

5. Versandverpackung nach Anspruch 1, 2, 3 oder 4,
bei der das Steckgefache (13', 13", 13"') Polypropylen-Trilaminat aufweist,
insbesondere daraus besteht.

6. Versandverpackung nach Anspruch 1, 2, 3, 4 oder 5,
bei der mehrere Innenverpackungen (10', 10", 10"') in dem Innenraum (7) der Außenverpackung (4) lagenweise übereinander vorhanden sind.

7. Versandverpackung nach Anspruch 1, 2, 3, 4, 5 oder 6,
bei der in einem Fach (25', 25") des Steckgefaches (13', 13'', 13"') zwei Bauteile (120, angeordnet sind, insbesondere nur zwei Bauteile (120, angeordnet sind.

8. Versandverpackung nach Anspruch 1, 2, 3, 4, 5 oder 6,
bei der in einem Fach (25', 25") des Steckgefaches (13, 28) nur ein Bauteil (120, 130) angeordnet ist.

9. Versandverpackung nach Anspruch 1,
bei der die Aufnahme (19, 22', 22", 41, 44, 50) nur ein Bauteil (120, 130) aufnehmen kann.

10. Versandverpackung nach Anspruch 1,
bei der die Aufnahme (19, 22, 22", 41, 44, 50) zwei Bauteile (120, 130) aufnehmen kann.

11. Versandverpackung nach einem oder mehreren der vorherigen Ansprüche 1 bis 10,
bei der in den Fächern (25', 25") eines Steckgefaches (13', 13", 13"') verschiedene Aufnahmen (19, 22, 34, 41, 44, 50) vorhanden sind.

12. Versandverpackung nach einem oder mehreren der Ansprüche 1 bis 11,
die (1) eine Konturplatte (37) mit zumindest einer Öffnung (39) zur Halterung des Bauteils aufweist.

13. Versandverpackung nach einem oder mehreren der vorherigen Ansprüche,
die einen Schutzdeckel (18) auf den Steckgefache (13', 13") aufweist.

14. Versandverpackung nach Anspruch 12,
die eine Aufhäng-Konturplatte (31) in zumindest einer Lage, insbesondere pro Lage aufweist,
wobei die Aufhäng-Konturplatte (31) zumindest eine Öffnung (32) aufweist.

15. Versandverpackung nach einem oder mehreren der vorherigen Ansprüche,
bei der keine Konturplatte pro Lage vorhanden ist.

16. Versandverpackung nach einem oder mehreren der vorherigen Ansprüche,
bei der zumindest in einer Lage,
insbesondere pro Lage, ein Stechgefachedeckel (16) vorhanden ist.

17. Versandverpackung nach einem oder mehreren der vorherigen Ansprüche 14 bis 16,
bei der die Aufhäng-Konturplatte (31) zumindest eine Öffnung (32) aufweist,
durch die das Bauteil (120, 130),
insbesondere eine Laufturbinenschaufel (120),
eingesteckt und gehalten wird.

18. Versandverpackung nach einem oder mehreren der vorherigen Ansprüche 12 bis 17,
bei der die Konturplatte (37) eine Öffnung (39) aufweist, die eine Plattform einer Leitschaufel (130) umschließt, um sie zu fixieren.

19. Versandverpackung nach einem oder mehreren der vorherigen Ansprüche 16 bis 18,
die einen Stechgefachedeckel (16) aufweist,
der insbesondere pro Fach (25', 25") Mittel (17) zur Fixierung des Turbinenbauteils (120, 130) aufweist.

20. Versandverpackung nach Anspruch 1 oder 19,
bei dem die Fixierung (17) gewellte Schäume darstellt, die vorzugsweise rollenförmig ausgebildet sind.

21. Versandverpackung nach einem oder mehreren der vorherigen Ansprüche,
die eine obere (53) und untere (50) Aufnahme,
in einem Fach (25', 25") aufweist.

22. Versandverpackung nach einem oder mehreren der vorherigen Ansprüche,
die in einem Fach (25', 25") des Steckgefaches (13) zwei Aufnahmen (41, 44) aufweist, die sich seitlich gegenüberstehen.

23. Versandverpackung nach einem oder mehreren der vorherigen Ansprüche,
die am Boden eines Steckgefaches (13', 13") eine Aufnahme (22""') für das Ende einer Turbinenschaufel (120, 130), insbesondere einer hängenden Laufschaufel (120),
als weitere Fixierung aufweist.

24. Versandverpackung nach Anspruch 1, 9, 10, 11, 21, 22 oder 23,
bei dem die Aufnahme (19, 22, 22", 22""') eine Negativform eines Bereichs des Bauteils (120, 130) aufweist.

25. Versandverpackung nach einem oder mehreren der vorherigen Ansprüche,
die eine Einlage (49) aufweist,
die dem Außendeckel direkt gegenüber liegt,
und auf einem Steckgefaches (13', 13") aufliegt,
und Blöcke 47', 47" auf der Einlage (49) zur Kraftübertragung von Deckel auf die Steckgefache (13', 13") aufweist.

26. Versandverpackung nach einem oder mehreren der vorherigen Ansprüche,
die zusätlich für das Steckgefache (13', 13") eine Verstärkung (60) aufweist.

27. Versandverpackung nach einem oder mehreren der vorherigen Ansprüche,
deren mit den Bauteilen (120, 130) in Berührung kommenden Teile wie Steckgefache (13', 13") aus einem Material gefertig ist, welches das Bauteil (120, 130) nicht beschädigen kann, insbesondere Polypropylen-Trilaminat, Polyethylen-Schaum.

28. Versandverpackung nach Anspruch 19,
bei der der Steckgefachedeckel (16) mehrere Mittel (17) zur Fixierung aufweist,
die (17) entsprechend dem Querschnitt eines Faches (25', 25") ausgebildet sind,
insbesondere pro Fach (25', 25") ein solches Mittel (17) aufweist.

## Claims

1. Shipment packaging (1) for elongate components,
in particular for turbine components,
very particularly for turbine blades or vanes (120, 130), which (1) comprises:
a stable outer packaging (4) consisting of an open container, and
an outer cover therefor (4),
an internal space (7) of the outer packaging (4),
in which (7) there is at least one inner packaging (10', 10", 10"'),
wherein the inner packaging (10', 10", 10"') comprises at least one plug-in divider (13', 13", 13"') and
means (19, 22, 31, 41, 44, 50, 53) for fixing the components (120, 130) in the plug-in divider (13', 13", 13"')
wherein the plug-in divider (13', 13", 13"') comprises a plurality of compartments (25', 25"), **characterized in that**
a separate receptacle (19, 22, 22", 50) for holding the component (120, 130) is present in a compartment (25', 25") of the plug-in divider (13) as means for fixing, which receptacle consists of a foam,
preferably of a polyethylene foam,
and the receptacle (19, 22) has the same cross section as the compartments (25', 25"),
such that the receptacle (19, 22) is fixed by the compartments (25', 25").

2. Shipment packaging according to Claim 1,
wherein the components (120, 130) are held,
in particular fixed,
standing in the plug-in divider (13', 13", 13"').

3. Shipment packaging according to Claim 1 or 2,
wherein the components (120, 130) are held,
in particular fixed,
hanging in the plug-in divider (13', 13", 13"').

4. Shipment packaging according to Claim 1, 2 or 3,
wherein the components (120, 130) are held,
in particular fixed,
lying in the plug-in divider (13', 13", 13"').

5. Shipment packaging according to Claim 1, 2, 3 or 4,
wherein the plug-in divider (13', 13", 13"') comprises polypropylene trilaminate,
in particular consists thereof.

6. Shipment packaging according to Claim 1, 2, 3, 4 or 5,
wherein a plurality of inner packagings (10', 10", 10"') are present one above another in layers in the internal space (7) of the outer packaging (4).

7. Shipment packaging according to Claim 1, 2, 3, 4, 5 or 6, wherein two components (120, 130),
in particular only two components (120, 130),
are arranged in a compartment (25', 25") of the plug-in divider (13', 13" , 13"').

8. Shipment packaging according to Claim 1, 2, 3, 4, 5 or 6, wherein only one component (120, 130) is arranged in a compartment (25', 25") of the plug-in divider (13, 28).

9. Shipment packaging according to Claim 1,
wherein the receptacle (19, 22', 22", 41, 44, 50) can receive only one component (120, 130).

10. Shipment packaging according to Claim 1,
wherein the receptacle (19, 22, 22", 41, 44, 50) can receive two components (120, 130).

11. Shipment packaging according to one or more of the preceding Claims 1 to 10,
wherein various receptacles (19, 22, 34, 41, 44, 50) are present in the compartments (25', 25") of a plug-in divider (13', 13" , 13"').

12. Shipment packaging according to one or more of Claims 1 to 11,
which (1) comprises a contoured plate (37) with at least one opening (39) for holding the component.

13. Shipment packaging according to one or more of the preceding claims,
which comprises a protective cover (18) on the plug-in divider (13', 13").

14. Shipment packaging according to Claim 12,
which comprises a suspending contoured plate (31) in at least one layer, in particular in each layer,
wherein the suspending contoured plate (31) comprises at least one opening (32).

15. Shipment packaging according to one or more of the preceding claims,
wherein there is no contoured plate in each layer.

16. Shipment packaging according to one or more of the preceding claims,
wherein a plug-in divider cover (16) is present at least in one layer,
in particular in each layer.

17. Shipment packaging according to one or more of the preceding Claims 14 to 16,
wherein the suspending contoured plate (31) comprises at least one opening (32),
through which the component (120, 130),
in particular a turbine rotor blade (120),
is inserted and held.

18. Shipment packaging according to one or more of the preceding Claims 12 to 17,
wherein the contoured plate (37) comprises an opening (39),
which encloses a platform of a guide vane (130) in order to fix it.

19. Shipment packaging according to one or more of the preceding Claims 16 to 18,
which comprises a plug-in divider cover (16),
which comprises means (17) for fixing the turbine component (120, 130), in particular in each compartment (25', 25").

20. Shipment packaging according to Claim 1 or 19,
wherein the fixing means (17) represent corrugated foams, which preferably have a groove-like form.

21. Shipment packaging according to one or more of the preceding claims,
which comprises an upper receptacle (53) and a lower receptacle (50),
in a compartment (25', 25").

22. Shipment packaging according to one or more of the preceding claims,
which comprises two receptacles (41, 44) which are laterally opposite each other in a compartment (25', 25") of the plug-in divider (13).

23. Shipment packaging according to one or more of the preceding claims,
which, at the base of a plug-in divider (13', 13"), comprises a receptacle (22""') for the end of a turbine blade or vane (120, 130),
in particular of a hanging rotor blade (120),
as further fixing means.

24. Shipment packaging according to Claim 1, 9, 10, 11, 21, 22 or 23,
wherein the receptacle (19, 22, 22", 22""') has a negative form of a region of the component (120, 130).

25. Shipment packaging according to one or more of the preceding claims,
which comprises an insert (49),
which directly faces the outer cover
and rests on a plug-in divider (13', 13"),
and comprises blocks (47', 47") on the insert (49) for the transmission of force from the cover to the plug-in divider (13', 13").

26. Shipment packaging according to one or more of the preceding claims,
which additionally comprises a reinforcement (60) for the plug-in divider (13', 13").

27. Shipment packaging according to one or more of the preceding claims,
the parts of which that come into contact with the components (120, 130), such as the plug-in divider (13', 13"), are produced from a material
which cannot damage the component (120, 130),
in particular polypropylene trilaminate, polyethylene foam.

28. Shipment packaging according to Claim 19,
wherein the plug-in divider cover (16) comprises a plurality of means (17) for fixing,
which (17) are formed in a manner corresponding to the cross section of a compartment (25', 25"),
in particular comprises such means (17) in each compartment (25', 25").

## Revendications

1. Emballage ( 1 ) d'expédition pour des pièces oblongues, notamment pour des pièces de turbine,
tout particulièrement pour des aubes ( 120, 130 ) de turbine qui ( 1 ) a :
un emballage ( 4 ) extérieur stable constitué d'un récipient ouvert,
et
un couvercle extérieur de celui-ci ( 4 ),
un espace ( 7 ) intérieur de l'emballage ( 4 ) extérieur,
dans lequel ( 7 ) il y a au moins un emballage ( 10', 10", 10"') intérieur
l'emballage ( 10', 10", 10"') ayant au moins un ensemble ( 13', 13", 13"') de cases à enficher et
des moyens ( 19, 22, 31, 41, 44, 50, 53 ) d'immobilisation des pièces ( 120, 130 ) dans l'ensemble ( 13', 13", 13"') de cases à enficher,
dans lequel l'ensemble ( 13', 13", 13"') de cases à enficher a plusieurs cases ( 25', 25") **caractérisé en ce que**
il y a dans une case ( 25', 25" ), de l'ensemble ( 13 ) de cases à enficher, comme moyen d'immobilisation, un logement ( 19, 22, 22", 50 ) distinct de maintien de la pièce ( 120, 130 ),
logement qui est en une mousse,
de préférence en une mousse de polyéthylène,
et le logement ( 19, 22 ) a la même section transversale que les cases ( 25', 25"),
de sorte que le logement ( 19, 22 ) est immobilisé par les cases ( 25', 25").

2. Emballage d'expédition suivant la revendication 1,
dans lequel les pièces ( 120, 130 ) sont maintenues debout dans l'ensemble ( 13', 13", 13"') de cases à enficher,
en étant notamment immobilisées.

3. Emballage d'expédition suivant la revendication 1 ou 2
dans lequel les pièces ( 120, 130 ) sont maintenues suspendues dans l'ensemble ( 13', 13", 13"' ) de cases à enficher,
en étant notamment immobilisées.

4. Emballage d'expédition suivant la revendication 1, 2 ou 3
dans lequel les pièces ( 120, 130 ) sont maintenues couchées dans l'ensemble ( 13', 13", 13"') de cases à enficher,
en étant notamment immobilisées.

5. Emballage d'expédition suivant la revendication 1, 2, 3 ou 4
dans lequel l'ensemble ( 13', 13", 13"') de cases à enficher comporte un stratifié triple en polypropylène,
en en étant notamment constitué.

6. Emballage d'expédition suivant la revendication 1, 2, 3, 4 ou 5
dans lequel il y a superposés en position, plusieurs emballages ( 10', 10", 10"' ) intérieurs dans l'espace ( 7 ) intérieur de l'emballage ( 4 ) extérieur.

7. Emballage d'expédition suivant la revendication 1, 2, 3, 4, 5 ou 6,
dans lequel il est disposé, dans une case ( 25', 25" ) de l'ensemble ( 13', 13", 13"') de cases à enficher, deux pièces ( 120, 130 ), notamment seulement deux pièces ( 120, 130 ).

8. Emballage d'expédition suivant la revendication 1, 2, 3, 4, 5 ou 6,
dans lequel il est disposé dans une case ( 25', 25") de l'ensemble ( 13, 28 ) de cases à enficher seulement une pièce ( 120, 130 ).

9. Emballage d'expédition suivant la revendication 1,
dans lequel le logement ( 19, 22', 22", 41, 44, 50 ) ne peut recevoir qu'une pièce ( 120, 130 ).

10. Emballage d'expédition suivant la revendication 1,
dans lequel le logement ( 19, 22', 22", 41, 44, 50 ) peut recevoir deux pièces ( 120, 130 ).

11. Emballage d'expédition suivant l'une ou plusieurs des revendications précédentes 1 à 10,
dans lequel il y a des logements ( 19, 22, 34, 41, 44, 50 ) différents dans les cases ( 25', 25") d'un ensemble ( 13', 13", 13"' ) de cases à enficher.

12. Emballage d'expédition suivant l'une ou plusieurs des revendications 1 à 11,
qui ( 1 ) a une plaque ( 37 ) de contour ayant au moins une ouverture ( 39 ) pour le maintien de la pièce.

13. Emballage d'expédition suivant l'une ou plusieurs des revendications précédentes,
qui a un couvercle ( 18 ) de protection sur l'ensemble ( 13', 13" ) de cases à enficher.

14. Emballage d'expédition suivant la revendication 12,
qui a une plaque ( 31 ) de contour de suspension en au moins une position,
notamment par position,
la plaque ( 31 ) de contour de suspension ayant au moins une ouverture ( 32 ).

15. Emballage d'expédition suivant l'une ou plusieurs des revendications précédentes,
dans lequel il n'y a pas de plaque de contour par position.

16. Emballage d'expédition suivant l'une ou plusieurs des revendications précédentes,
dans lequel il y a au moins en une position,
notamment par position, un couvercle ( 16 ) de l'ensemble de cases à enficher.

17. Emballage d'expédition suivant l'une ou plusieurs des revendications précédentes 14 à 16,
dans lequel la plaque ( 31 ) de contour de suspension a au moins une ouverture ( 32 ),
dans laquelle la pièce ( 120, 130 ),
notamment une aube ( 120 ) mobile de turbine, peut être enfoncée et maintenue.

18. Emballage d'expédition suivant l'une ou plusieurs des
revendications précédentes 12 à 17,
dans lequel la plaque ( 37 ) du contour a une ouverture ( 39 ),
qui entoure une plate-forme d'une aube ( 130 ) directrice, pour l'immobiliser.

19. Emballage d'expédition suivant l'une ou plusieurs des revendications précédentes 16 à 18,
qui a un couvercle ( 16 ) de l'ensemble de cases à enficher, qui a notamment par case ( 25', 25" ) des moyens (17) d'immobilisation de la pièce ( 120, 130 ) de turbine.

20. Emballage d'expédition suivant la revendication 1 ou 19,
dans lequel l'immobilisation ( 17 ) représente des mousses ondulées,
qui sont constituées de préférence sous forme de nervures.

21. Emballage d'expédition suivant l'une ou plusieurs des revendications précédentes,
qui a un logement supérieur ( 53 ) et inférieur ( 50 ),
dans une case ( 25', 25" ).

22. Emballage d'expédition suivant l'une ou plusieurs des revendications précédentes,
qui a, dans une case ( 25', 25" ) de l'ensemble ( 13 ) de cases à enficher, deux logements ( 41, 44 ) qui se font faces latéralement.

23. Emballage d'expédition suivant l'une ou plusieurs revendications précédentes,
qui a, au fond d'un ensemble ( 13', 13" ) de cases à enficher, un logement ( 22""' ) pour l'extrémité d'une aube ( 120, 130 ) de turbine,
notamment d'une aube ( 120 ) mobile suspendue,
comme autre immobilisation.

24. Emballage d'expédition suivant la revendication 1, 9, 10, 11, 21, 22 ou 23,
dans lequel le logement ( 19, 22, 22", 22""' ) a une forme négative d'une partie de la pièce ( 120, 130 ).

25. Emballage d'expédition suivant l'une ou plusieurs des revendications précédentes,
qui a un intercalaire ( 49 ) qui est directement en face du couvercle d'extérieur,
et qui s'applique à un ensemble ( 13', 13" ) de cases à enficher,
et qui a des blocs ( 47', 47" ) sur l'intercalaire ( 49 ) pour transmettre une force du couvercle à l'ensemble ( 13', 13" ) de cases à enficher.

26. Emballage d'expédition suivant l'une ou plusieurs des revendications précédentes,
qui a en outre un renfort ( 60 ) de l'ensemble ( 13', 13" ) de cases à enficher.

27. Emballage d'expédition suivant l'une ou plusieurs des revendications précédentes,
dont les parties, venant en contact avec les pièces ( 120, 130 ), comme des ensembles ( 13', 13" ) de cases à enficher, sont en un matériau,
qui ne peut pas endommager la pièce ( 120, 130 ),
notamment en stratifié triple de polypropylène, en mousse de polyéthylène.

28. Emballage d'expédition suivant la revendication 19,
dans lequel le couvercle ( 16 ) de l'ensemble de cases à enficher a plusieurs moyens ( 17 ) d'immobilisation,
qui (17) sont constitués conformément à la section transversale d'une case ( 25', ),
en ayant notamment un moyen (17) de ce genre par case ( 25', 25" ).
